# EUROPÄISCHE PATENTSCHRIFT

(11) **EP 0 822 574 B1**
(45) Veröffentlichungstag und Bekanntmachung des Hinweises auf die Patenterteilung: **05.02.2003**
(21) Anmeldenummer: 97112631.3
(22) Anmeldetag: 23.07.1997
(51) Int. Cl.: H01J 49/40

(54) **Flugzeit-Flugzeit-Massenspektrometer mit Kollisionszelle**
Tandem time-of-flight mass spectrometer with colission cell
Spectromètre à temps de vol en tandem avec chambre de collision

(30) Priorität: 01.08.1996 DE 19631161
(43) Veröffentlichungstag der Anmeldung: 04.02.1998
(73) Patentinhaber: Bergmann, Eva Martina, D-82441 Ohlstadt (DE); Bergmann, Thorald, Dr., D-82441 Ohlstadt (DE)
(72) Erfinder: Bergmann, Thorald, Dr., 82441 Ohlstadt (DE)
(74) Vertreter: Graf Lambsdorff, Matthias, Dr.

(56) Entgegenhaltungen:
- US-A- 5 032 722
- US-A- 5 464 985
- US-A- 5 496 998
- BEUSSMAN D J ET AL: "TANDEM REFLECTRON TIME-OF-FLIGHT MASS SPECTROMETER UTILIZING PHOTODISSOCIATION" ANALYTICAL CHEMISTRY, Bd. 67, Nr. 21, 1.November 1995, Seiten 3952-3957, XP000540826
- CORNISH T J ET AL: "TANDEM TIME-OF-FLIGHT MASS SPECTROMETER" ANALYTICAL CHEMISTRY, Bd. 65, Nr. 8, 15.April 1993, Seiten 1043-1047, XP000368506

## Beschreibung

Die Erfindung betrifft ein Flugzeit-Flugzeit-Massenspektrometer nach dem Oberbegriff des Anspruch 1.

Bei Flugzeit-Flugzeit-Massenspektrometern gibt es generell mindestens zwei Flugstrecken, auf welchen Ionen durch ihre unterschiedlichen Flugzeiten ihrer Masse nach aufgetrennt werden. Dabei bildet immer der Endort der vorangehenden Flugstrecke den Startort der folgenden.

Üblicherweise wird mittels der ersten Flugstrecke eine bestimmte Ionenmasse vorselektiert, welche entweder vor oder nach der Selektion einer beliebigen Wechselwirkung unterworfen wird. Diese Wechselwirkung kann z.B. die Einwirkung eines Laserstrahls sein, das Kreuzen mit einem zweiten Ionenstrahl oder auch das Durchfliegen einer Zelle mit Kollisionsgas sein.

Die Selektion bzw. Auswahl einer bestimmten Ionenmasse am Endort einer Flugstrecke kann nach dem Stand der Technik durch eine Reihe von Methoden bewirkt werden:
- Sind die Flugstrecken orthogonal zueinander angeordnet, so kann die Selektion am Ende der einen bzw. am Anfang der folgenden Flugstrecke dadurch bewirkt werden, daß zum Ankunfts-Zeitpunkt einer bestimmten Ionenmasse die an diesem Ort plazierte lonenquelle des folgenden Flugzeit-Massenspektrometers angeschaltet wird, was die Ablenkung und den Einschuß genau dieser Ionenmasse in das folgende Flugzeit-Massenspektrometer bewirkt.
- Sind die Flugstrecken kolinear zueinander angeordnet, so kann am Ende der einen bzw. am Anfang der folgenden Flugzstrecke eine Vorrichtung zum gepulsten Ablenken der Ionen vorgesehen werden:
   a) Eine solche Vorrichtung kann z.B. aus zwei zueinander parallel angeordneten Platten bestehen, welche normalerweise auf unterschiedlichen Potentialen liegen, wodurch die hindurchfliegenden Ionen abgelenkt werden. Werden diese Platten nun kurzzeitig auf gleiches Potential gelegt, so kann nur die Ionenmasse passieren, welche sich gerade kurz vor den Platten befindet und während der Passage kein ablenkendes Feld spürt.
   b) Eine solche Vorrichtung kann auch durch zwei kammartige Strukturen bewirkt werden, deren Zähne aus feinen Drähten bestehen, wobei die Zähne der einander gegenüberliegenden kammartigen Strukturen mittig ineinander greifen und alle zu jeweils einer kammartigen Struktur gehörenden Zähne elektrisch leitend miteinander verbunden sind. Werden diese beiden Strukturen auf Potentiale gelegt, die in ihrem Wert symmetrisch zum Potential der Driftstrecke sind, so heben sich die von den beiden kammartigen Strukturen erzeugten elektrischen Felder schon in sehr kurzem Abstand auf. Ein solches Ionenschaltgitter kann schon mit vergleichsweise geringen Spannungen durchtretende Ionen so stark ablenken, daß sie den Bahnbereich der Flugstrecken verlassen. Außerdem beeinflußt dieses Schaltgitter nur die Ionen in seiner allernächsten Nähe, was eine Selektion mit hoher Massenauflösung der gewünschten Ionenmasse bewirkt. Ein solches Ionenschaltgitter ist beispielsweise in der Veröffentlichung von D.J. Beussman et al. beschrieben. (Analytical Chemistry, Bd. 67, Seiten 3952 - 3957,1995)

Durch die nach oder vor der Selektion ausgeführte Wechselwirkung wird der innere Zustand der selektierten Ionenmasse geändert. Meist wird Energie zugeführt, um einen Zerfall dieser Ionenmasse in Bruchstücke zu bewirken. Die Massen dieser Bruchstücke lassen dann oft Rückschlüsse auf den Aufbau der ursprünglichen Ionenmasse zu und dienen so der Strukturaufklärung komplexer Moleküle. Die Massen dieser Bruchstücke werden nun durch Messen der Flugzeit in der zweiten Flugstrecke des Flugzeit-Flugzeit-Massenspektrometers bestimmt.

Müssen noch mehr Einzelheiten als nur die Massen der Bruchstücke bestimmt werden, so können die Bruchstücke selbst einer weiteren Wechselwirkung unterworfen werden, man kann nach Durchfliegen der zweiten Flugstrecke eine bestimmte Ionenmasse herausfiltern, deren Bruchstücke man dann in der dritten Flugstrecke bestimmt.

Soll der selektierten Ionenmasse durch Wechselwirkung mit einem Kollisionsgas Energie zugeführt werden, so werden in den meisten Fällen die Gase Helium, Stickstoff, oder Argon verwendet, wobei sich in vielen Untersuchungen Helium als das günstigste Kollisionsgas erwiesen hat. Zum Stand der Technik finden sich zwei Anordnungen, welche Kollisionsgas in einem Flugzeit-Flugzeit-Massenspektrometer zur Erzeugung von Fragment-Ionen verwenden:
a) B. Spengler et al. (Journal of Physical Chemistry, Bd. 96, Seiten 9678 - 9684, 1992) untersuchen die Fragmentation des Moleküls Cytochrom C, indem sie verschiedene Gase bis zu einem Druck von 4 · 10⁻⁵ mbar in die Flugstrecke ihres Flugzeit-Flugzeit-Massenspektrometers einlassen.
b) T.J. Cornish et al. (Rapid Communications in Mass Spectrometry, Bd. 7, Seiten 1037 - 1040, 1993) untersuchen die Fragmentation von Molekülen in ihrem Flugzeit-Flugzeit-Massenspektrometer, indem sie mittels einer gepulsten Düse Argon oder Helium in eine Kollisionszelle einlassen, welche sich zwischen den beiden Flugstrecken ihrer Flugzeit-Flugzeit-Massenspektrometer-Anordnung befindet.

B. Spengler et al. haben hierbei die einfachste Ausführungsform gewählt. Das Kollisionsgas einfach in die Driftstrecke des Flugzeit-Massenspektrometers einzulassen, stellt die billigste, und am leichtesten zu realisierende Möglichkeit dar, Fragmente durch Stöße mit Gasmolekülen oder -Atomen zu erzeugen. Nachteilig ist allerdings, daß bei Helium, dem am häufigsten verwendeten Kollisionsgas nicht soviel Gas in die Driftstrecke eingelassen werden kann, so daß eine ausreichende Anzahl der Primärionen fragmentierbar wäre. Der Helium-Gasdruck, der notwendig für eine ausreichende Fragmentation wäre, würde elektrische Entladungen im Flugzeit-Massenspektrometer hervorrufen, welche seine Funktion beeinträchtigen würden, unter Umständen auch zur Zerstörung von Komponenten, insbesondere des Detektors führen könnten.

Bei Vielkanalplatten, welche häufig in den Detektoren der Flugzeit-Massenspektrometer verwendet werden, wird als maximaler Arbeitsdruck 0.01 Pa (10⁻⁴ mBar) angegeben. Elektrische Entladungen an hochspannungsführenden Bauteilen können ab einem Druck von ca. 0.1 Pa (10⁻³ mBar) auftreten.

T.J. Cornish et al. können auch mit Helium als Kollisionsgas ausreichende Fragmentation bei den zu untersuchenden Ionenmassen hervorrufen. Dies wird hier erreicht, indem sie mit einer gepulsten Düse einen Heliumstrahl hoher Dichte in die Kollisionszelle einlassen. Durch ausreichende Wartezeit bis zum nächsten Primärionenpuls wird ein Druckanstieg im Flugzeit-Massenspektrometer verhindert, der elektrische Entladungen bzw. Zerstörungen an Komponenten des Instruments hervorrufen könnte.

Insbesondere dadurch, daß T.J. Cornish et al. die Austrittsöffnung ihrer gepulsten Düse mit einer Hohl-Nadel bis zur Kollisionszelle verlängern (Analytical Chemistry, Bd. 65, Seiten 1043 - 1047, 1993), erreichen sie einen hohen Gasdruck im Bereich der Kollisionszelle, wobei gleichzeitig der Druckanstieg im restlichen Bereich des Massenspektrometers sich in zulässigen Grenzen hält.

Trotzdem ist in jedem Falle, um einen unzulässigen Druckanstieg zu vermeiden, eine niedrige Repetitionsfrequenz der Düse notwendig, was infolge der langen Wartezeiten zwischen Primärionenpulsen jedoch die Empfindlichkeit des Flugzeit-Massenspektrometers in kaum vertretbarer Weise herabgesetzt. Außerdem stellt eine gepulste Düse ein Bauteil mit großem Verschleiß dar, d.h. es wird ein öfteres Auswechseln erforderlich sein.

Dementsprechend ist es Aufgabe der Erfindung, ein Flugzeit-Flugzeit-Massenspektrometer anzugeben, bei welchem mit vertretbarem technischen Aufwand und ohne Einbußen bei der Massenauflösung oder Empfindlichkeit ein ausreichender Druck des Kollisionsgases für die verschiedenen Möglichkeiten der Fragmentation zur Verfügung steht. Insbesondere ist es Aufgabe der Erfindung, bei einem zur Fragmentation ausreichendem Druck, keine Entladungen an den spannungsführenden Teilen des Massenspektrometers entstehen zu lassen.

Diese Aufgaben werden durch die kennzeichnenden Merkmale des Anspruchs 1 gelöst.

Bei der erfindungsgemäßen Vorrichtung wird vor der Kammer, welche den Reflektor enthält, eine weitere Kammer, im folgenden Streukammer genannt, angeordnet, welche dann die Kollisionszelle enthält. Zwischen Streukammer und Reflektorkammer befinden sich eine oder mehrere Gas-Strömungsimpedanzen, wodurch in der Kollisionszelle eine sehr hohe Gasdichte erzielbar ist, bei gleichzeitig nur geringfügigem Druckanstieg in der Reflektorkammer.

Hierbei werden die Streukammer und die Reflektorkammer in verschiedenen, separat gepumpten Raumbereichen angeordnet, die ihre jeweils eigenen Pumpstutzen aufweisen, und die durch eine Gas-Strömungsimpedanz verbunden sind. Damit der Gasdruck in der Reflektorkammer deutlich niedriger als in der Streukammer ist, muß der Gas-Leitwert der Verbindung zwischen den beiden Kammern deutlich niedriger sein als das Saugvermögen der Pumpe, welche an der Reflektorkammer pumpt.

Im einfachsten Fall handelt es sich bei einer Gas-Strömungsimpedanz um eine Öffnung bestimmten Querschnitts in der Trennwand zwischen Bereichen verschiedenen Druckes. Rohre oder rohrähnliche Gebilde haben jedoch einen wesentlich kleineren Gasleitwert als Öffnungen gleichen Querschnitts und sind darum in vielen Fällen vorzuziehen. Vorteilhafterweise wird der Querschnitt einer Gas-Strömungsimpedanz immer so klein gewählt, daß der Ionenstrahl gerade eben nicht blockiert wird. So erzielt man maximale Empfindlichkeit des Massenspektrometers bei minimalem Gas-Leitwert der Strömungsimpedanz.

Es ist auch möglich, die Streukammer und die Reflektorkammer in einer gemeinsamen Vakuumkammer aufzubauen, und durch Trennwände solcherart voneinander zu trennen, daß sich Raumgebiete ergeben, welche nur durch Öffnungen mit kleinem Gas-Leitwert verbunden sind, und für jeden dieser Bereiche einen eigenen Pumpstutzen vorsehen.

Dadurch, daß die Kollisionszelle auf diese Weise nun vergleichbar nahe am Abzugsvolumen des Flugzeit-Massenspektrometers angeordnet ist, können auch bei großer Divergenz der Ionenbahnen die Querschnitte der Strömungsimpedanzen kleiner gewählt werden, ohne die Empfindlichkeit des Massenspektrometers herabzusetzen.

Vorteilhafte Ausgestaltungen der Erfindung sind in den Unteransprüchen angegeben.

Als besonders vorteilhafte Ausführungsformen der Erfindung gemäß den Unteransprüchen können somit bereits vorhandene Komponenten des Flugzeit-Flugzeit-Massenspektrometers als Gas-Strömungsimpedanzen verwendet werden, um einen möglichst großen Druckunterschied zwischen Reflektorkammer bzw. Ionenquellenkammer und der Streukammer bzw. der Kollisionszelle hervorzurufen.

Im Folgenden wird nun anhand der in den Zeichnungen dargestellten Ausführungsbeispiele die Erfindung näher beschrieben und erläutert. Es zeigen:
Fig. 1 eine erste Ausführungsform der Erfindung.
Fig. 2 eine weitere Ausführungsform der Erfindung.
Fig. 3 eine Ausführungsform der Kollisionszelle mit integriertem Ionenselektor.

**Fig. 1** zeigt eine erste Ausführungsform der erfindungsgemäßen Anordnung. Gezeigt sind die Ionenquellenkammer 1 mit der Ionenquelle 21, und dem darin enthaltenen Abzugsvolumen 11. Die Ionenquellenkammer ist mit einer Pumpe 6 verbunden, die ein Vakuum, vorzugsweise unterhalb 10⁻⁴ Pa (10⁻⁶ mBar) erzeugt. Zum Start-Zeitpunkt der Massenanalyse werden von dem zu untersuchenden Gas- bzw. Ionenstrahl 10 die am Detektor 34 nachzuweisenden Ionen aus dem Abzugsvolumen heraus auf ihrer Bahn 12 ins Flugzeit-Massenspektrometer gestartet.

Kurz hinter der Ionenquellenkammer ist die Streukammer 2 angeordnet, verbunden über das Verbindungsrohr 4, welches gleichzeitig als Strömungsimpedanz zwischen beiden Kammern dienen kann. In der Streukammer befindet sich die Kollisionszelle 22. Über eine Gasleitung 24 und das Dosierventil 25 wird das Kollisionsgas zugeführt. Die Streukammer ist mit einer Pumpe 7 verbunden, die ein Vakuum, vorzugsweise unterhalb 10⁻³ Pa (10⁻⁵ mBar) erzeugt. Innerhalb der Kollisionszelle kann zusätzlich ein Ionenselektor 23 angeordnet sein.

Über das Verbindungsrohr 5 ist die Reflektorkammer 3 angeschlossen. Um die eingeschossenen Ionen gegenüber Streufeldern des Detektors 34 abzuschirmen, kann man entweder ein Abschirmblech 31 zwischen der Ionenbahn und dem Detektor oder ein Einschußrohr 32 verwenden. Das Einschußrohr 32 wirkt mit dem Verbindungsrohr 5 zusammen als Gasströmungsimpedanz. Es kann, wie in Fig. 1 dargestellt, einen geringeren Querschnitt als das Verbindungsrohr 5 aufweisen. Es kann aber auch ein größerer Querschnitt gewählt werden. Durch Auswahl eines Einschußrohrs 32 mit vorgegebenem Querschnitt kann somit die Gasströmungsimpedanz in einem gewissen Bereich eingestellt werden. Die Ionen werden im Reflektor 33 um 180° umgelenkt und treffen auf einen Detektor 34, der sich in relativer Nähe zur Eintrittsöffnung der Reflektorkammer befindet. Die Reflektorkammer ist mit einer Pumpe 8 verbunden, die ein Vakuum, vorzugsweise unterhalb 10⁻⁴ Pa (10⁻⁶ mBar) erzeugt.

Diese Anordnung schützt den Detektor und Reflektor vor zu hohen Drücken, wobei insbesondere der Detektor mit seinen Vielkanalplatten ein empfindliches Bauteil darstellt, an welchem zuerst Probleme durch einen Druck von mehr als 0.01 Pa (10⁻⁴ mBar) entstehen würden. In dieser Ausführungsform befindet sich die Ionenquelle in einer eigenen Kammer, die einen eigenen Pumpstutzen aufweist, welche über eine Verbindung mit kleinem Gas-Leitwert an die Streukammer angeschlossen ist. Da auch an der Ionenquelle mit ihren spannungsführenden Elektroden bei Drücken von mehr als 10⁻³ mBar Entladungen auftreten können, kann es notwendig sein, den Restgasdruck in der Ionenquellenkammer zu reduzieren, wenn die Kollisionszelle mit Stoßgas beaufschlagt wird.

**Fig. 2** zeigt eine zweite Ausführungsform der erfindungsgemäßen Anordnung. Hier sind die Ionenquellenkammer und die Streukammer in eine Vakummkammer integriert, die mittels einer Blende 26, die auch als Elektrode der Ionenquelle dienen kann, in die beiden Bereiche aufgetrennt wird, welche eigene Pumpstuzen aufweisen, und die nur durch eine Strömungsimpedanz von kleinem Gas-Leitwert verbunden sind. Diese Strömungsimpedanz kann auch in eine Elektrode der Ionenquelle bzw. in die Blende eingearbeitet sein.

Innerhalb des Verbindungsrohrs 5 von der Streukammer 2 zur Reflektorkammer 3 bzw. des Einschußrohrs 32 in die Reflektorkammer ist ein Rohr 35 angeordnet. Dieses Rohr dient dazu, den Strömungswiderstand zwischen Streukammer und Reflektorkammer zu erhöhen. In der in Fig. 2 gezeigten Ausführungsform erstreckt es sich innerhalb sowohl des Verbindungsrohrs 5 als auch des Einschußrohrs 32 und hat demzufolge einen Durchmesser, der kleiner ist als die Durchmesser der beiden genannten Rohre. Das Rohr 35 kann sich aber auch nur innerhalb eines der beiden Rohre befinden. Das Rohr 35 bietet somit eine weitere Möglichkeit zur Einstellung der Gasströmungsimpedanz.

**Fig. 3** zeigt eine Ausführungsform einer Kollisionszelle 22 mit integriertem Ionenselektor. Der Ionenselektor 23 ist hier in der Ausführungsform eines Ionenschaltgitters dargestellt und wird von den Keramikringen 27 getragen. Die Kollisionszelle selbst besteht aus den beiden Hälften 22a, 22b, welche durch eine beliebige Vorrichtung zum Klemmen, die hier nicht gezeigt werden muß, mit den Keramikringen des Ionenselektors zusammengehalten werden können. Da die beiden Hälften der Kollisionszelle aus Metall gefertigt werden können, läßt sich diese gesamte Einheit auch auf einfache Weise innerhalb der Streukammer befestigen und positionieren. Das Kollisionsgas wird über die Gasleitung 24 zugeführt, die ihren Durchtritt nahe des Ionenselektors hat, welcher in der hier gezeigten Ausführung in einer zur ionenoptischen Achse senkrechten Ebene angeordnet ist, und die Kollisionszelle in zwei symmetrische Hälften teilt. Dadurch, daß das Kollisionsgas nahe der Mitte der Kollisionszelle zugeführt wird, wird in der Mitte der maximal mögliche Druck erzeugt, gleichzeitig bei minimaler Gasbelastung der Streukammer.

## Patentansprüche

1. Flugzeit-Flugzeit-Massenspektrometer, mit einer Ionenquelle(21), einem Reflektor(33), einem Detektor(34), und einer Kollisionszelle(22), in der ein Fremdgas enthalten ist, durch welches Primärionen infolge der Kollision mit Fremdatomen oder -molekülen in Fragment-Ionen zerfallen,
**dadurch gekennzeichnet,**
- **daß** das Massenspektrometer in Bereiche unterschiedlichen Druckes aufgeteilt ist, von denen jeder einen Anschluß für eine Vakuumpumpe(6,7,8) aufweist,
- **daß** diese Bereiche über Gas-Strömungsimpedanzen(4,5,32,35) verbunden sind,
- **daß** einer dieser Bereiche durch eine, den Reflektor(33) enthaltende Reflektorkammer(3) gebildet ist,
- **daß** ein weiterer Bereich durch die, die Kollisionszelle(22) enthaltende Streukammer(2) gebildet wird, und
- **daß** dieser Bereich in Flugrichtung der Ionen vor der Reflektorkammer(3) angeordnet ist.

2. Flugzeit-Flugzeit-Massenspektrometer nach Anspruch 1, **dadurch gekennzeichnet, daß** die Ionenquelle(21) in einer lonenquellen-Kammer(1) angeordnet ist, und die Ionenquellen-Kammer(1) und die Streukammer(2) jeweils eine eigenen Anschluß für eine Vakuumpumpe(6,7) aufweisen und über eine Gas-Strömungsimpedanz(4) miteinander verbunden sind, sodaß die Ionenquellen-Kammer(1) einen niedrigeren Druck als die Streukammer(2) aufweist, wenn die Kollisionszelle mit dem Fremdgas beaufschlagt ist.

3. Flugzeit-Flugzeit-Massenspektrometer nach Anspruch 1 oder 2, **dadurch gekennzeichnet, daß** Reflektor und Detektor in ein- und demselben Bereich enthalten sind.

4. Flugzeit-Flugzeit-Massenspektrometer nach einem der vorhergehenden Ansprüche, **dadurch gekennzeichnet, daß** die Gasströmungsimpedanz(5,32,35) zwischen Streukammer(2) und Reflektorkammer(3) mindestens teilweise durch ein Verbindungsrohr(5) zwischen beiden Kammern gebildet ist.

5. Flugzeit-Flugzeit-Massenspektrometer nach Anspruch 4, **dadurch gekennzeichnet, daß** sich das Verbindungsrohr(5) von einer Auslaßöffnung der Streukammer(2) bis zu einer Einlaßöffnung der Reflektorkammer(3) erstreckt und daß mindestens ein weiterer Teil der Gasströmungsimpedanz durch ein Einschußrohr(32) gebildet ist, das sich von der Einlaßöffnung aus in die Reflektorkammer(3) erstreckt.

6. Flugzeit-Flugzeit-Massenspektrometer nach einem oder beiden der Ansprüche 4 und 5, **dadurch gekennzeichnet, daß** mindestens ein weiterer Teil der Gas-Strömungsimpedanz durch ein Rohr(35) gebildet ist, das
- kleineren Durchmesser als das Verbindungsrohr(5) und/oder das Einschußrohr(32) aufweist, und
- innerhalb eines oder beider dieser Rohre angeordnet ist.

7. Flugzeit-Flugzeit-Massenspektrometer nach einem der vorhergehenden Ansprüche, **dadurch gekennzeichnet, daß** Ionenquelle(21) und Kollisionszelle(22) in ein- und derselben Vakuumkammer untergebracht sind, die jedoch durch eine innerhalb dieser Kammer angeordnente vakuumtechnische Trennwand(26) in zwei Teile(1,2) aufgeteilt ist, jeder dieser Teile(1,2) seinen eigenen Anschluß für eine Vakuumpumpe(6,7) aufweist, und daß eine Öffnung in der Trennwand(26) als Gas-Strömungsimpedanz zwischen den Teilen(1,2) wirkt.

8. Flugzeit-Flugzeit-Massenspektrometer nach einem oder beiden der Ansprüche 1 und 2, **dadurch gekennzeichnet, daß** die Ionenquelle(21) Elektroden enthält und daß mindestens ein Teil der Trennwand(26) in eine der Elektroden integriert ist.

9. Flugzeit-Flugzeit-Massenspektrometer nach einem der vorhergehenden Ansprüche, **dadurch gekennzeichnet, daß** innerhalb der Kollisionszelle(22) ein Ionenselektor(23) angeordnet ist.

10. Flugzeit-Flugzeit-Massenspektrometer nach einem der vorhergehenden Ansprüche, **dadurch gekennzeichnet, daß** die Kollisionszelle(22) eine Eintritts-(22a) und eine Austritts-Strömungsimpedanz(22b) enthält, und der Ionenselektor(23) zwischen beiden Strömungsimpedanzen angeordnet ist.

11. Flugzeit-Flugzeit-Massenspektrometer nach Anspruch 9 oder 10, **dadurch gekennzeichnet, daß** die Halterung des Ionenselektors(23) durch die Eintritts- bzw. Austritts-Strömungsimpedanz(22a, 22b) der Kollisionszelle gebildet ist.

12. Flugzeit-Flugzeit-Massenspektrometer nach einem der Ansprüche 9 bis 11, **dadurch gekennzeichnet, daß** der Ionenselektor(23) in einer zur ionenoptischen Achse senkrechten Ebene angeordnet ist, und die Kollisionszelle in zwei symmetrische Hälften teilt.

13. Flugzeit-Flugzeit-Massenspektrometer nach einem der Ansprüche 9 bis 12, **dadurch gekennzeichnet, daß** der Ionenselektor ein Schaltgitter ist, welches aus zwei kammartigen, mittig ineinandergreifenden Strukturen besteht, bei denen die Zähne jeweils einer Kammstruktur elektrisch leitend miteinander verbunden sind.

14. Flugzeit-Flugzeit-Massenspektrometer nach einem der Ansprüche 9 bis 12, **dadurch gekennzeichnet, daß** der Ionenselektor aus zwei gegenüberliegenden Platten besteht, die parallel zur ionenoptischen Achse angeordnet sind.

## Claims

1. An MS/MS time of flight mass spectrometer comprising an ion source (21), a reflector (33), a detector (34), and a collision cell (22), said collision cell containing a collision gas causing the decomposition of primary ions to fragment ions due to collision with collision gas atoms or molecules,
**characterized by**
- said mass spectrometer being subdivided into regions of different gas pressure, each of said regions containing its own port for connection of a pump (6, 7, 8),
- said regions being connected via gas flow restrictions (4, 5, 32, 35),
- one of said regions forming the reflector chamber (3) containing the reflector (33),
- another one of said regions forming the collision chamber (2) containing the collision cell (22),
- said region forming the collision chamber (2) being positioned before the reflector chamber (3) with respect to the flight direction of the ions.

2. An MS/MS time of flight mass spectrometer according to claim 1, **characterized in that** the ion source (21) is arranged in an ion source chamber (1) and the ion source chamber (1) and the collision chamber (2) each comprise its own port for connection of a pump (6, 7) and are connected via a gas flow restriction (4) such that the ion source chamber (1) comprises a lower gas pressure than the collision chamber (2) when collision gas is fed to the collision cell (22).

3. An MS/MS time of flight mass spectrometer according to claim 1 or 2, **characterized in that** the reflector (33) and the detector (34) are contained within the same vacuum region.

4. An MS/MS time of flight mass spectrometer according to one of the preceding claims, **characterized in that** the gas flow restriction (5, 32, 35) between the collision chamber (2) and the reflector chamber (3) is formed at least partially by a connecting tube (5) between both chambers.

5. An MS/MS time of flight mass spectrometer according to claim 4, **characterized in that** the connecting tube (5) extends from an outlet port of the collision chamber (2) to an inlet port of the reflector chamber (3) and that at least one further part of the gas flow restriction is formed by an entrance tube (32) extending from the inlet port into the reflector chamber (3).

6. An MS/MS time of flight mass spectrometer according to one or both of claims 4 and 5, **characterized in that** at least one further part of the gas flow restriction is formed by a tube (35), which
- comprises a smaller diameter than the connecting tube (5) and/or the entrance tube (32), and
- is arranged within one or both of the connecting tube (5) and the entrance tube (32).

7. An MS/MS time of flight mass spectrometer according to one of the preceding claims, **characterized in that** the ion source (21) and collision cell (22) are housed in one and the same vacuum chamber, said vacuum chamber being divided into two parts (1, 2) by a vacuum separation wall (26) arranged within said vacuum chamber, wherein each of the parts (1, 2) comprises its own port for a vacuum pump (6, 7), and **in that** an opening in the separation wall (26) functions as a gas flow restriction between the parts (1, 2).

8. An MS/MS time of flight mass spectrometer according to claim 7, **characterized in that** the ion source (21) contains electrodes and that at least a part of said separation wall (26) is integrated in one of said electrodes.

9. An MS/MS time of flight mass spectrometer according to one of the preceding claims, **characterized in that** an ion selector (23) is arranged within said collision cell (22).

10. An MS/MS time of flight mass spectrometer according to claim 9, **characterized in that** said collision cell (22) comprises one inlet flow restriction (22a) and one outlet flow restriction (22b) and said ion selector (23) is arranged between said both flow restrictions.

11. An MS/MS time of flight mass spectrometer according to claim 9 or 10, **characterized in that** the attachment of said ion selector (23) is formed by said inlet or outlet flow restriction (22a, 22b) of the collision cell.

12. An MS/MS time of flight mass spectrometer according to one of claims 9 to 11, **characterized in that** said ion selector (23) is arranged in a plane orthogonal to the ion optical axis and subdivides the collision cell (22) into two symmetrical halves.

13. An MS/MS time of flight mass spectrometer according to one of claims 9 to 12, **characterized in that** said ion selector is a switching gate comprised of two comb-like, centrally interdigitating structures, the teeth of each of said comb-like structures are electrically connected with each other.

14. An MS/MS time of flight mass spectrometer according to one of claims 9 to 12, **characterized in that** said ion selector is comprised of two opposing plates being arranged parallel to the ion optical axis.

## Revendications

1. Spectromètre de masse à temps de vol en tandem, comprenant une source d'ions (21), un réflecteur (33), un détecteur (34) et une cellule de collisions (22) contenant un gaz étranger sous l'effet duquel des ions primaires se décomposent en ions fragmentaires en raison de la collision avec des atomes étrangers ou des molécules étrangères, **caractérisé en ce que**
- ce spectromètre de masse est divisé en domaines de pressions différentes dont chacun possède un branchement pour une pompe à vide (6, 7, 8),
- ces domaines sont reliés par des impédances d'écoulement gazeux (4, 5, 32, 35),
- l'un de ces domaines est constitué par une chambre de réflexion (3) contenant le réflecteur (33),
- un autre domaine est constitué par la chambre de dispersion (2) contenant la cellule de collisions (22), et que
- ce domaine est placé, dans le sens du vol des ions, en avant de la chambre de réflexion (3).

2. Spectromètre de masse à temps de vol en tandem selon la première revendication, **caractérisé en ce que** la source d'ions (21) se trouve dans une chambre (1) de source d'ions, et que la chambre (1) de source d'ions et la chambre de dispersion (2) possèdent chacune son propre branchement pour une pompe à vide (6, 7) et sont reliées par une impédance d'écoulement gazeux (4), de telle sorte que la chambre (1) de source d'ions (1) est à une pression inférieure à celle de la chambre de dispersion (2) quand le gaz étranger occupe la cellule de collisions.

3. Spectromètre de masse à temps de vol en tandem selon la revendication 1 ou 2, **caractérisé en ce que** le réflecteur et le détecteur sont contenus dans un seul et même domaine.

4. Spectromètre de masse à temps de vol en tandem selon l'une des revendications précédentes, **caractérisé en ce que** l'impédance d'écoulement gazeux (5, 32, 35) située entre la chambre de dispersion (2) et la chambre de réflexion (3) est constituée, au moins en partie, par un tube de liaison (5) placé entre les deux chambres.

5. Spectromètre de masse à temps de vol en tandem selon la revendication 4, **caractérisé en ce que** le tube de liaison (5) s'étend d'une ouverture de sortie de la chambre de dispersion (2) à une ouverture d'entrée de la chambre de réflexion (3), et qu'au moins une autre partie de l'impédance d'écoulement gazeux est constituée par un tube de tir (32) qui s'étend de l'ouverture d'entrée jusque dans la chambre de réflexion (3).

6. Spectromètre de masse à temps de vol en tandem selon la revendication 4 ou 5, ou selon les deux, **caractérisé en ce qu'**au moins une autre partie de l'impédance d'écoulement gazeux est constituée par un tube (35)
- dont le diamètre est inférieur à celui du tube de liaison (5) ou de tube de tir (32), ou des deux,
- et qui est placé à l'intérieur de l'un de ces tubes ou des deux.

7. Spectromètre de masse à temps de vol en tandem selon l'une des revendications précédentes, **caractérisé en ce que** la source d'ions (21) et la cellule de collisions (22) sont logées dans la même chambre à vide, qu'une cloison pour vide (26) placée à l'intérieur de cette chambre divise cependant en deux parties (1, 2), que chacune de ces parties (1, 2) possède son propre branchement pour une pompe à vide (6, 7), et **en ce qu'**une ouverture, dans la cloison (26), joue le rôle d'impédance d'écoulement gazeux entre les deux parties (1, 2).

8. Spectromètre de masse à temps de vol en tandem selon la revendication 1 ou 2, ou les deux, **caractérisé en ce que** la source d'ions (21) comporte des électrodes, et **en ce qu'**au moins une partie de la cloison (26) est intégrée à l'une des électrodes.

9. Spectromètre de masse à temps de vol en tandem selon l'une des revendications précédentes, **caractérisé en ce qu'**un sélecteur d'ions (23) est monté à l'intérieur de la cellule de collisions (22).

10. Spectromètre de masse à temps de vol en tandem selon l'une des revendications précédentes, **caractérisé en ce que** la cellule de collisions (22) comporte une impédance d'écoulement gazeux d'entrée (22a) et une impédance d'écoulement gazeux de sortie (22b), et que le sélecteur d'ions (23) est placé entre ces deux impédances d'écoulement gazeux.

11. Spectromètre de masse à temps de vol en tandem selon la revendication 9 ou 10, **caractérisé en ce que** la fixation du sélecteur d'ions (23) est formée par l'impédance d'écoulement gazeux d'entrée ou de sortie (22a, 22b) de la cellule de collisions.

12. Spectromètre de masse à temps de vol en tandem selon l'une des revendications 9 à 11, **caractérisé en ce que** le sélecteur d'ions (23) est disposé dans un plan perpendiculaire à l'axe optique ionique et que la cellule de collisions est divisée en deux moitiés symétriques.

13. Spectromètre de masse à temps de vol en tandem selon l'une des revendications 9 à 12, **caractérisé en ce que** le sélecteur d'ions est une grille de commutation constituée par deux structures en peigne qui s'engrènent l'une dans l'autre au milieu et dans lesquelles les dents de chacune des structures en peigne sont reliées les unes aux autres d'une façon électriquement conductrice.

14. Spectromètre de masse à temps de vol en tandem selon l'une des revendications 9 à 12, **caractérisé en ce que** le sélecteur d'ions est constitué par deux plaques situées l'une en face de l'autre et parallèles à l'axe optique ionique.
